# EUROPÄISCHE PATENTANMELDUNG

(11) **EP 0 953 664 A1**
(43) Veröffentlichungstag der Anmeldung: **03.11.1999**
(21) Anmeldenummer: 98810375.0
(22) Anmeldetag: 28.04.1998
(51) Int. Cl.: D03D 47/34

(54) **Vorrichtung zum Abtrennen eines einzutragenden Schussfadens und Anordnung zum Eintragen eines Schussfadens mit einer derartigen Vorrichtung**

(71) Anmelder: SULZER RÜTI AG, CH-8630 Rüti (CH)
(72) Erfinder: Berktold, Klaus, 8630 Rüti (CH)
(74) Vertreter: Sulzer Management AG

(57) **Zusammenfassung**

Die Vorrichtung weist eine Schneideinrichtung (21) und eine Halteeinrichtung (22) für den Schussfaden (23) auf. Die Halteeinrichtung (22) ist über eine Steuereinheit (28) mit einem Mittel (6) signalübertragend verbunden, um den Schuss in Abhängigkeit von einer Messgrösse, z.B. der Fadenzugkraft freizugeben oder abzutrennen. Damit werden Schussfehler vermieden.

## Beschreibung

Die Erfindung betrifft eine Vorrichtung zum Abtrennen eines einzutragenden Schussfadens und eine Anordnung zum Eintragen eines Schussfadens mittels eines Bringergreifers und Holergreifers, mit einem Mechanismus zum Öffnen der Fadenklemme des Holergreifers und mit einer solchen Vorrichtung.

Die bekannten Bringergreifer weisen eine Fadenklemme auf, deren Klemmkraft bzw. Klemmspalt vorher eingestellt wird, um unterschiedliche Schussfäden in ein Webfach einzutragen. Haben diese Schussfäden verschiedene Dicken und/oder ist ihre Oberflächenbeschaffenheit unterschiedlich, so werden die Schussfäden unterschiedlich tief in den Klemmspalt eindringen. Dies kann zur Folge haben, dass die Schussfäden nicht sicher geklemmt bzw. gehalten oder sogar beschädigt werden. Weil in den bekannten Greiferwebmaschine die Schussfäden innerhalb eines Webzyklus jeweils zum gleichen Zeitpunkt geschnitten werden, kommt es vor, dass ein Schussfaden einerseits ohne sicheren Halt im Klemmspalt bereits geschnitten wird und andererseits kann ein dünner Faden noch vor seiner Trennung durch die Schneidvorrichtung abgerissen werden. Im ersten Fall ergeben sich Fehler beim Eintragen des Schussfadens, sogenannte Fadenverlierer im anderen Fall kann der eingetragen Schussfaden zu kurz sein und in das Gewebe zurückspringen, was zu einem Gewebefehler führt.

Der Erfindung liegt die Aufgabe zugrunde eine Vorrichtung zum Abtrennen eines Schussfadens zu verbessern.

Diese Aufgabe wird erfindungsgemäss mit den Merkmalen des Anspruches 1 gelöst.

Eine Anordnung zum Eintragen eines Schussfadens mittels eines Bringergreifers und Holergreifers, mit einem Mechanismus zum Öffnen der Fadenklemme des Holergreifers und einer Vorrichtung nach einem der Ansprüche 1 bis 9 ist erfindungsgemäss gekennzeichnet durch die Merkmale des Anspruches 10.

Nachfolgend wird die Erfindung anhand der beiliegenden Zeichnungen erläutert, in denen gleiche Merkmale mit den gleichen Bezugszahlen versehen sind.

Es zeigen:
- Fig.1: eine Ausführungsform einer erfindungsgemässen Anordnung zum Eintragen eines Schussfadens;
- Fig.2: Eine erste Ausführungsform einer erfindungsgemässen Vorrichtung in der Stellung Faden-Halten;
- Fig.3: die Vorrichtung gemäss Fig.2 in der Stellung Faden-Freigabe;
- Fig.4: eine Ansicht einer anderen Ausführungsform eines Messers;
- Fig.5: eine Seitenabsicht der Vorrichtung gemäss Fig.3;
- Fig.6: eine zweite Ausführungsform einer erfindungsgemässen Vorrichtung in der Stellung Faden-Übernahme;
- Fig.7: die Vorrichtung gemäss Fig.6 in der Stellung Faden-Abtrennen;
- Fig.8: eine Seitenansicht einer modifizierten Vorrichtung gemäss Fig.7;
- Fig.9: eine Seitenabsicht der Vorrichtung gemäss Fig.7;
- Fig.10: eine dritte Ausführungsform einer erfindungsgemässen Vorrichtung in der Stellung Faden-Abtrennen;
- Fig.11: eine Seitenabsicht der Vorrichtung gemäss Fig.10 und
- Fig.12: einen Regelkreis für die Position der Öffnerschiene.

Die Fig.1 zeigt eine schematische Darstellung einer Anordnung zum Eintragen eines Schussfadens mittels eines Bringergreifers 1 und eines Holergreifers 2, die jeweils eine Fadenklemme aufweisen. Die Anordnung umfasst im wesentlichen einen Schussfadenvorrat 3, einen Schussfadenspeicher 4, eine Fadenbremse 5, den Sensor 6 zur Messung der Fadenzugkraft, Fadenvorleger 7 als Teil eines nicht gezeigten Farbwählers, eine Vorrichtung 8 zum Abtrennen des Schussfadens, eine Lichtschranke 9 zum Abtasten der Fadenlänge, eine Einrichtung 10 mit einem Stellmotor 11 zum Öffnen der Fadenklemme des Holergreifers, eine Steuereinrichtung 12 und einen Signalgeber 13, welcher ein dem jeweils vorgelegten Schussfaden entsprechendes Signal abgibt.

Es wird auf die Figuren 2 bis 5 Bezug genommen. Die Vorrichtung enthält eine Schneidvorrichtung 21 und eine Halteeinrichtung 22 für einen Schussfaden 23. Die Schneidvorrichtung weist einen Motor 24, ein Messer 25 mit einer kreisförmigen Schneidkante, das auf der Motorachse befestigt ist, ein Organ 26, einen Kalter 27, der am Motorgehäuse befestigt ist und eine Steuereinheit 28 auf, die über elektrische Leitungen mit dem Motor 24, der Halteeinrichtung 22 und dem Sensor 6 zur Messung der Fadenzugkraft verbunden ist. Das Organ 26 ist einseitig am Halter 27 so befestigt, dass das freie Ende einen Führungsabschnitt für den Schussfaden 23 bildet.

Die Fig.4 zeigt ein Messer 29 mit sechs nacheinander angeordneten Schneidkanten 30, welches anstelle des Messer 5 in der vorstehend beschriebenen Vorrichtung angewendet werden kann.

Wie die Fig.5 zeigt, enthält die Halteeinrichtung 22 ein Gehäuse 31, eine Wicklung 32, welche über die elektrische Leitungen mit der Steuereinheit 28 verbunden ist, einen Polschuh 33, der die Wicklung mindestens teilweise übergreift, eine Blattfeder 34 mit einem Stift 35 und ein Führungsorgan 36 mit einer Öffnung 37 für den Stift.

Nachfolgend wird die Funktion der Vorrichtung beschrieben. Während eines Webzyklus wird mittels des Fadenvorlegers 7 ein Schussfaden 23 in die Laufbahn des Bringergreifers 1 verlegt. Damit wird der Schussfaden mit dem Führungsabschnitt des Organs 26 in Anlage gebracht und auf das Führungsorgan 36 abgelegt. Der Schussfaden wird von der Fadenklemme des Bringergreifers 1 aufgenommen und in Richtung des Webfaches befördert. Hierbei wird der Schussfaden an den Stift 35 angelegt und von dem Stift 35 zurückgehalten. Zu diesem Zeitpunkt ist der Motor 24 eingeschaltet, so dass das Messer 25 rotiert. Mit der Massnahme den Schussfaden 23 mittels des Stiftes zurückzuhalten, wird der Schussfaden in den Klemmspalt der Fadenklemme des Bringergreifers gezogen. In Abhängigkeit der am Sensor 6 ermittelten Fadenzugkraft, welche ein Mass für Haltekraft dieses Schussfadens im Klemmspalt der Fadenklemme darstellt, wird in der Steuereinheit 28 ein Freigabesignal erzeugt und der Schnittzeitpunkt bestimmt. Damit wird erreicht, dass der Schussfaden sicher gehalten wird und folglich in vorteilhafter Weise Fadenverlierer und Gewebefehler vermieden werden. Das Freigabesignal wird an die Wicklung angelegt, wodurch die Blattfeder mit dem Stift gegen den Polschuh verlagert wird und der Schussfaden freigegeben wird. Der Schussfaden wird entlang den Führungsabschnitt des Organs 26 ohne locker zu werden zum Messer 26 geführt und abgetrennt. Der Schussfaden wird dann von dem Bringergreifer 1 in das Webfach 39 eingeführt.

Es wird auf die Figuren 6 bis 9 Bezug genommen. Die Vorrichtung umfasst die Schneideinrichtung 21 und eine Halteeinrichtung 41 für den Schussfaden 23. Die Halteeinrichtung weist eine Blattfeder 42 mit zwei Haken 43 für einen Schussfaden 23 auf.

Bei dieser Vorrichtung wird die Blattfeder 42 gegen den Polschuh gezogen und damit der in den Haken 43 gehaltene Schussfaden 23 in das Messer 25 gezogen und somit abgetrennt.

Es wird auf die Figuren 10 und 11 Bezug genommen. Die Vorrichtung enthält ein Halteelement 51 mit einem Führungsabschnitt 52 und einer Schneidkante 53, welches gleichzeitig ein feststehendes Messer bildet und ein bewegliches Messer 54. Das bewegliche Messer 54 ist an der Blattfeder 34 befestigt, die Teil der in Fig.5 darstellten Baugruppe ist.

Anstelle der elektromechanischen Mittel für die Freigabe bzw. das Abtrennen der Schussfäden, können z.B. elektronische, pneumatische oder mechanische Mittel vorgesehen werden.

Die vorstehend beschriebenen Vorrichtungen sind Teil der Anordnung zum Eintragen eines Schussfadens mittels eines Bringergreifers 1 und eines Holergreifers 2, die jeweils eine Fadenklemme aufweisen. Die Steuereinheit 28 ist in der Steuereinrichtung 12 enthalten. Aufgrund der unterschiedlichen Eindringtiefe des Schussfadens in den Klemmspalt der Fadenklemme des Bringergreifers 1 ergeben sich unterschiedliche Fadenabschnitte bis zur Klemmstelle in der Fadenklemme. Um diese Unterschiede auszugleichen, sind auf der Auszugseite die Lichtschranke 9 und die Einrichtung 10 zum Öffnen der Fadenklemme vorgesehen.

Wie bereits erläutert, wird in Abhängigkeit der Schussfadenzugkraft ein Schnittzeitpunkt ermittelt. Daraus können sich abhängig von der Fadendicke bzw. -struktur unterschiedlich Fadenenden überstehende, auf der Auszugseite ergeben. Um auf der Auszugseite im wesentlichen gleichbleibend überstehende Fadenenden zu erzielen, sind in der Anordnung nach Fig.1 zwei Sensoren 9 zur Überwachung der Schusslängen angeordnet. Zumal die Fadenstruktur für ein und dieselbe Schussfarbe, je nach Spulendurchmesser oder auch von Charge zu Charge (bei der Herstellung) variieren kann, ist es ferner von Vorteil (mit oder ohne Sensor), einen Regelkreis (Fig. 12) vorzusehen, um anhand des Schnittzeitpunktes und der Sensorsignale die Position zum Öffnen der Fadenklemme des Holergreifers zu steuern.

Statt der vorgängig beschriebenen Steuerung des Schnittzeitpunktes in Abhängigkeit der über den Sensor 6 gemessenen Fadenzugkraft, können auch vorbestimmte, den jeweiligen Schussfäden zugeordnete - in einem Datenspeicher abgelegte - Schnittzeitpunktwerte für die Fadenfreigabe bei Halter 22 bzw. Holergreiferöffner vorgesehen werden. Entsprechende Steuerparameter können z.B. beim Einfahren d.h. beim "set-up" der Webmaschine ermittelt werden. Bei einer solchen Ausführung kann während dem Dauerbetrieb der Webmaschine auf den Sensor 6, welcher eine zusätzliche Reibstelle bildet, verzichtet werden.

Die Vorrichtung weist eine Schneideinrichtung 21 und eine Halteeinrichtung 22 für den Schussfaden 23 auf. Die Halteeinrichtung 22 ist über eine Steuereinheit 28 mit einem Mittel 6 signalübertragend verbunden, um den Schuss in Abhängigkeit von einer Messgrösse, z.B. der Fadenzugkraft freizugeben oder abzutrennen. Damit werden Schussfehler vermieden.

## Patentansprüche

1. Vorrichtung zum Abtrennen eines einzutragenden Schussfadens, mit einer Schneideinrichtung (21;51,54), gekennzeichnet durch eine Halteeinrichtung (22) für den Schussfaden (23) und mit der Halteeinrichtung signalübertragend verbundene Mittel (6, 7), um den Schussfaden freizugeben oder abzutrennen.

2. Vorrichtung nach Anspruch 1, dadurch gekennzeichnet, dass das Mittel ein Sensor (6) ist, um den Schussfaden in Abhängigkeit von der Fadenzugkraft freizugeben oder abzutrennen.

3. Vorrichtung nach Anspruch 1, dadurch gekennzeichnet, dass das Mittel ein Signalgeber (13) ist, welcher dem Fadenvorleger (7) zugeordnet ist, um den Schussfaden in Abhängigkeit seiner Ausführungsform freizugeben oder abzutrennen.

4. Vorrichtung nach einem der Ansprüche 1 bis 3, dadurch gekennzeichnet, dass die Halteeinrichtung (22) Mittel (34,35) aufweist, welche in der Ruhestellung in der Laufbahn des Schussfadens (23) angeordnet sind, um den Schussfaden zurückzuhalten und in der Betriebsstellung ausserhalb der Laufbahn angeordnet sind, um den Schussfaden zum Abtrennen freizugeben.

5. Vorrichtung nach Anspruch 1, dadurch gekennzeichnet, dass die Schneideinrichtung (21) ein rotierendes Messer (25) aufweist und dass die Halteeinrichtung (22) Mittel (41,43) aufweist, um den Schussfaden gegen die Schneidkante des Messers zu verlagern.

6. Vorrichtung nach einem der Ansprüche 4 oder 5, dadurch gekennzeichnet, dass die Halteeinrichtung (22) eine Anordnung (32,33) zur Betätigung der Mittel (34,35;41,43) aufweist.

7. Vorrichtung nach Anspruch 6, dadurch gekennzeichnet, dass die Anordnung ein Elektromagnet ist.

8. Vorrichtung nach Anspruch 5, dadurch gekennzeichnet, dass das bewegliche Messer eine Trennscheibe (25,29) mit einer kreisförmigen Schneidkante oder mit einer in mehrere Schneiden (30) unterteilten Schneidkante ist.

9. Vorrichtung nach Anspruch 1, dadurch gekennzeichnet, dass die Schneideinrichtung ein bewegliches Messer (54) und ein feststehendes Messer (51) aufweist, das als Halteelement ausgebildet ist.

10. Anordnung zum Eintragen eines Schussfadens mittels eines Bringergreifers (1) und Holergreifers (2), mit einem Mechanismus (10) zum Öffnen der Fadenklemme des Holergreifers und einer Vorrichtung nach einem der Ansprüche 1 bis 9, gekennzeichnet durch mit dem Mechanismus und der Vorrichtung signalübertragend verbundene Abtastmittel (6,9), um den Mechanismus in Abhängigkeit des von der Vorrichtung bestimmten Schnittzeitpunktes und/oder der überstehenden Fadenlänge auf der Auszugseite zu steuern.

11. Webmaschine mit einer Anordnung nach Anspruch 10.
